# EUROPÄISCHE PATENTSCHRIFT

(11) **EP 1 472 175 B1**
(45) Veröffentlichungstag und Bekanntmachung des Hinweises auf die Patenterteilung: **04.10.2006**
(21) Anmeldenummer: 03704562.2
(22) Anmeldetag: 06.02.2003
(51) Int. Cl.: B66D 1/58, B66C 13/16

(54) **HUBWERK MIT EINRICHTUNG ZUR LASTERFASSUNG**
HOISTING GEAR WITH DEVICE FOR DETERMINING THE LOAD
TREUIL DE LEVAGE AVEC DISPOSITIF POUR DETERMINER LA CHARGE

(30) Priorität: 07.02.2002 DE 10205434
(43) Veröffentlichungstag der Anmeldung: 03.11.2004
(73) Patentinhaber: Gottwald Port Technology GmbH, 40597 Düsseldorf (DE)
(72) Erfinder: FRANZEN, Hermann, 41238 Mönchengladbach (DE); MOUTSOKAPAS, Jannis, 40789 Monheim (DE)
(74) Vertreter: Moser & Götze
(86) Internationale Anmeldenummer: PCT/EP2003/001191
(87) Internationale Veröffentlichungsnummer: WO 2003/066505

(56) Entgegenhaltungen:
- DE-U- 29 723 821
- US-A- 4 671 494
- US-A- 6 144 307
- PATENT ABSTRACTS OF JAPAN vol. 1995, no. 02, 31. März 1995 (1995-03-31) & JP 06 329391 A (HITACHI CONSTR MACH CO LTD), 29. November 1994 (1994-11-29)
- PATENT ABSTRACTS OF JAPAN vol. 2000, no. 17, 5. Juni 2001 (2001-06-05) -& JP 01 060594 A (SUMITOMO HEAVY IND LTD), 7. März 1989 (1989-03-07)
- PATENT ABSTRACTS OF JAPAN vol. 002, no. 132 (M-038), 4. November 1978 (1978-11-04) -& JP 53 098656 A (HITACHI LTD), 29. August 1978 (1978-08-29)

## Beschreibung

Die Erfindung betrifft ein Hubwerk, insbesondere ein Hubwerk eines Kranes für den Containerumschlag, mit einer Einrichtung zur Lasterfassung, mit mindestens einer Seiltrommel, mindestens einem Antriebsmotor sowie einem zwischen Antriebsmotor und Seiltrommel angeordnetem Hubwerksgetriebe, das in einem einseitig am Hubwerksrahmen abgestützten Hubwerksgetriebegehäuse angeordnet ist, wobei das Hubwerksgetriebegehäuse im Bereich eines seiner stirnseitigen Enden um eine parallel zur Seiltrommelachse verlaufenden Achse schwenkbar gelagert ist und im Bereich seines anderen stirnseitigen Endes auf mindestens einer Drehmomentstütze abstützbar ist, der eine Messeinrichtung zur indirekten Erfassung der an den Seilen hängenden Last zugeordnet ist.

Bei automatisch betriebenen Kranen, insbesondere Kranen für den Containerumschlag ist die Erfassung der vom Kran aufgenommenen Last von zentraler Bedeutung. Sie dient der Sicherheit des Kranes und des damit betrauten Personals, damit z.B. bei Überlast der Kran abgeschaltet werden kann, als Wiegeeinrichtung zur Ermittlung der Last und deren Lastverteilung in den Seilen oder zur Ermittlung des Schwerpunktes der Last selbst, z.B. bei ungleichmäßig beladenen Containern. Schließlich dient die Lasterfassung auch als Indikator zur statistischen Ermittlung der Wartungsintervalle in Verbindung mit den gezählten Betriebsstunden.

Die Lasterfassung erfolgt bei herkömmlichen Anlagen im Seil oder in der Hubwerkseinrichtung. Das Messen der Axialkraft im Hubwerksgetriebe, welche durch die Schrägverzahnung der Stirnräder verursacht wird, als proportionale Größe der Seilkraft ist bekannt, sie scheitert aber an der Ungenauigkeit der Lastmessung. Die Störeinflüsse aus der Wärmedehnung und äußere Temperatureinwirkungen können nur mit erheblichem technischem Aufwand kompensiert werden.

Eine bekannte Technik zur Lasterfassung verwendet die Lagerung des Hubwerksgetriebes an einer Drehmomentstütze. Hierbei ist die an der Drehmomentstütze gemessene Stützkraft proportional der Seilkraft und damit der an den Seilen hängenden Masse. Die Lasterfassung funktioniert relativ einfach, wenn alle von den Seiltrommeln abgewickelten Seile tangential in die gleiche Richtung geführt werden. Werden die Seile in unterschiedlichen Richtungen abgewickelt, dann ist die herkömmliche Lasterfassung über die Drehmomentstütze nicht möglich.

Sind mehrere Hubseile an einer gemeinsamen Trommel gewickelt, so kann die Messung der Seilkraft in jedem Seilstrang erfolgen. Hierbei wird an dem Seilende eine Messvorrichtung installiert, die Summe aller gemessenen Seilkräfte entspricht dann der Masse der Last. Hierbei muss allerdings die Messvorrichtung mit externer Energie, vorzugsweise elektrischer, versorgt werden, welche vom Kran zum Seilende transportiert werden muss. Die Energieleitungen und auch die Messvorrichtungen befinden sich direkt am Lastaufnahmemittel. Das bedeutet, dass die Energieleitungen gegen äußere mechanische Einwirkungen geschützt werden müssen, was einen erheblichen technischen Aufwand und damit hohe Kosten verursacht.

Aus dem U.S.-Patent 6,144,307 ist ein Hubwerk mit einer Einrichtung zur Lasterfassung gemäß dem Oberbegriff des Anspruchs 1 bekannt. Das Hubwerk weist in üblicher Weise eine Seiltrommel auf, die beidendig über Stützen auf einer Befestigungsplatte gelagert ist. An einem Ende der Seiltrommel ist die Achse der Seiltrommel in Form einer Antriebswelle über die Stütze hinaus verlängert. Auf dieser Antriebswelle ist abtriebsseitig ein Getriebe aufgesteckt, das antriebsseitig mit einem Antriebsmotor verbunden ist. Das Getriebe ist somit um die Antriebswelle der Seiltrommel frei drehbar. In üblicher Weise ist zu einer Beschränkung dieser freien Drehbarkeit an dem Getriebegehäuse eine Drehmomentstütze in Form eines Hebels angeordnet, der über einen weiteren Arm der Befestigungsplatte verbunden ist. In dem Arm ist ein Kraftaufnehmer angeordnet, der den Grad der Verdrehung des Getriebes um die Antriebswelle misst, wenn das Hubwerk unter Last ist. Anhand der gemessenen Verdrehung kann dann die an dem Hubwerk angreifende Last bestimmt werden.

Aufgabe der vorliegenden Erfindung ist es, ein Hubwerk mit einer Einrichtung zur Lasterfassung vorzusehen, bei der die Lasterfassung, geschützt vor äußeren mechanischen Einwirkungen, unmittelbar an der Seilwinde erfolgt und die in der Lage ist, sowohl die gesamte an den Seilen hängende Last wie auch Einzellasten und ggf. Schwerpunktlagen der Last zu erfassen.

Zur Lösung der Aufgabe wird erfindungsgemäß vorgeschlagen, dass bei einem Hubwerk mit einer Einrichtung zur Lasterfassung, mit zwei achsgleichen, synchron antreibbaren Doppel-Seiltrommeln mit jeweils einem gleichsinnig auf- und abwickelbaren Lastseilpaar, jeweils ein Lastseil jedes Lastseilpaares in einer gemeinsamen ersten, im Wesentlichen horizontal verlaufenden, die Doppel-Seiltrommeln tangierenden Lastführungsebene geführt und um Umlenkrollen in die Vertikale umgeleitet ist und die beiden anderen Lastseile jedes Lastseilpaares in einer gemeinsamen zweiten, die Doppel-Seiltrommeln tangierenden Lastführungsebene vertikal geführt sind.

Die Führung der vier Lastseile in zwei im Wesentlichen quer zueinander ausgerichteten Ebenen ist die Voraussetzung für die Erfassung der Last an einem Hubwerk mit vier Seilen, wie es insbesondere zum Containerumschlag verwendet wird. Während zwei Lastseile jedes Lastseilpaares direkt von der Seiltrommel senkrecht ab- und aufgewickelt werden, werden die verbleibenden beiden anderen Lastseile zunächst im Wesentlichen horizontal geführt, um sie dann um Umlenkrollen in die Vertikale umzulenken. Die Doppelseiltrommeln sind so ausgebildet und bestückt, dass beim Antrieb der Seiltrommeln über das gemeinsame Getriebe jeweils alle vier Seile gleichzeitig und synchron auf- oder abgewickelt werden. Da das Gehäuse an einer seiner Seiten schwenkbar angelenkt und auf seiner anderen Seite auf einer Drehmomentstütze mit Messeinrichtung abgestützt ist, lassen sich an der Messeinrichtung leicht die die Seilkräfte repräsentierenden Kräfte erfassen.

Um eine genaue Erfassung der Seilkräfte aller Seile und damit die Größe der an den Seilen hängenden Last feststellen zu können, wird nach einem weiteren Merkmal der Erfindung vorgeschlagen, dass sich die erste und die zweite Lastführungsebene in einer dritten Ebene schneiden, die durch die Drehachse der Doppel-Seiltrommeln und die Schwenkachse des Hubwerksgetriebes verläuft, die auf der den Umlenkrollen und der Drehmomentenstütze abgewandten Seite des Getriebegehäuses vorgesehen ist und dass der Drehmomentstütze ein Kraftaufnehmer zur Erfassung der Gesamtsumme der wirksamen Seilkräfte zugeordnet ist.

Durch den Vorschlag der Erfindung wird eine geometrische Abhängigkeit zwischen den Lastführungsebenen und damit den Lastseilen sowie der Schwenkachse des Getriebegehäuses definiert, durch den die Abstände von Lastseilmitte bis zur Drehachse für beide in den Lastführungsebenen geführten Seile gleich groß sind. Unabhängig von den einzelnen Seilkräften in den Seilsträngen bewirkt diese Anordnung, dass ein in der Drehmomentstütze integrierter Kraftaufnehmer stets die gesamte Summe der angehängten Last erfasst.

Bei einer anderen Alternative der vorliegenden Erfindung ist vorgesehen, dass die Schwenkachse auf der den Umlenkrollen zugewandten und der Drehmomentstütze abgewandten Seite des Getriebegehäuses vorgesehen ist, dass in den Umlenkrollen Messachsen zum Erfassen der dort vertikal wirkenden Seilkräfte der angelenkten Lastseile angeordnet sind und dass die Seilkräfte der vertikal geführten anderen Lastseile in dem Kraftaufnehmer der den Lastseilen benachbarten Drehmomentstütze erfassbar sind.

Bei dieser Lösung ist ein getrenntes Erfassen der Seilkräfte mindestens paarweise möglich. Während der Kraftaufnehmer in der Drehmomentstütze die aus den direkt vertikal geführten Seilen resultierenden wirksamen Kräfte erfasst, können die Seilkräfte der anderen, zunächst etwa horizontal geführten und dann umgelenkten Seile über Messaufnehmer erfasst werden, die sich in den Achsen der Umlenkrolle befinden. Auf diese Weise lässt sich eine genauere Aussage über die Lastverteilung in den Seilsträngen vornehmen, ohne dass die Messeinrichtungen, wie beim vorstehend beschriebenen Stand der Technik, in der Nähe des Lastaufnahmemittels angeordnet sein müssen.

In einer weiteren Ausführungsform der vorliegenden Erfindung ist vorgesehen, dass die Seilkräfte der in der zweiten Lastführungsebene vertikal geführten Lastseile in den Kraftaufnehmern von zwei den Lastseilen benachbarten voneinander beabstandeten Drehmomentstützen erfassbar sind, deren geometrische Anordnung in Bezug auf das Hubwerksgetriebegehäuse und die Abstände zu den Lastseilen eindeutig bestimmbar ist, wobei die Schwenkachse des Hubwerksgetriebegehäuses Kippbewegungen zulässt.

Diese vorgeschlagene Lösung ermöglicht durch die exakte Erfassung der Seilkräfte auch eine exakte Aussage über den Schwerpunkt der Last. Die um die Umlenkrollen geführten Lastseile ermöglichen in den Messachsen der Umlenkrollen eine genaue Ermittlung der jeweils vertikal wirkenden Seilkraft in jedem einzelnen Seil. Für die Lastseile, die in der vertikalen Lastführungsebene unmittelbar von der Doppelseiltrommel abgewickelt werden, ist eine eben solche getrennte Lasterfassung dadurch möglich, dass zwei voneinander beabstandete Drehmomentstützen mit zugeordneten Kraftaufnehmern Verwendung finden, die exakt geometrisch bestimmbar am Hubwerksgetriebegehäuse und am Hubwerksrahmen angelenkt sind. Vorzugsweise sind die Kraftaufnehmer beidseitig einer senkrechten Mittelebene durch das Getriebehäuse symmetrisch in einem definierten Abstand voneinander angeordnet, ihr Abstand zu dem jeweils zu messenden Lastseil ist bekannt. Aufgrund der geometrischen Verhältnisse lässt sich somit leicht die zu ermittelnde Seillast in den Kraftmesseinrichtungen erfassen, werden in den beiden Kraftmesseinrichtungen unterschiedlich große Lasten erfasst, so ist dies ein Indiz für eine außermittige Schwerpunktlage. Da auch an den Umlenkrollen die unterschiedlichen Seillasten erfasst werden können, kann rechnerisch über die geometrischen Verhältnisse exakt die Schwerpunktlage der Last bestimmt werden und entsprechend ausgewertet werden.
Weil sich der Abstand der Seile von den Kraftmesseinrichtungen bzw. den Drehmomentstützen beim Auf- und Abwickeln des Seiles ändert, ist nach einem weiteren Merkmal der Erfindung vorgesehen, dass die variablen Daten der Seilabstände innerhalb der zweiten Lastführungsebene elektronisch ermittelt und überwacht werden. Diese Überwachung ist prinzipiell bekannt und wird hier verwendet, um eindeutige Messsignale bei jeder Hubhöhe zu erhalten.

Mit der Erfindung wird einen Hubwerk mit einer Einrichtung zur Lasterfassung vorgeschlagen, die unmittelbar an der Seitwinde durchgeführt wird. Die Meßeinrichtung ist dadurch von äußeren Meßeinflüssen weitgehend geschützt, aufgeprägte Beschleunigungen, die sich bei relativen Messungen mit auf dem Lastaufnahmemittel mitgeführten Kraftaufnehmern einstellen, entstehen nicht. Bei der Erfindung wird immer absolut gemessen.

Ein Ausführungsbeispiel der Erfindung ist in der Zeichnung dargestellt und wird nachfolgend beschrieben.

Es zeigt
- Fig. 1: die Ansicht einer Krananlage der Erfindung,
- Fig. 2: eine Ausführung des erfindungsgemäßen Hubwerks zur Lasterfassung,
- Fig. 3: eine vereinfachte schematische 3D-Darstellung des Hubwerkes nach Fig. 2,
- Fig. 4: eine schematische 3D-Darstellung einer ersten Ausführungsvariante und
- Fig. 5: eine schematische 3D-Darstellung einer zweiten Ausführungsvariante der Erfindung.

In Figur 1 ist in einer vereinfachten Darstellung die Gesamtansicht einer Krananlage dargestellt, in der die vorliegende Erfindung einsetzbar ist. Der aufgeständerte Brückenkran 1 besteht aus der Brücke 2 und der Katze 3. Von dem Hubwerk 4 und den beiden Doppel-Seiltrommeln 4.1 und 4.2 führen jeweils zwei, also insgesamt vier Seile 5.1 bis 5.4 zum Lastaufnahmemittel 6, welches die Last 7 trägt. Die Last ist in dem dargestellten Ausführungsbeispiel ein ISO-Container.

In Fig. 2 ist in einer Detailansicht das Hubwerk 4 auf der Katze 3 vergrößert dargestellt. Das Hubwerk 4 besteht aus dem Getriebe 8 mit dem Getriebegehäuse, den Antriebsmotoren 9, den beiden Doppef-Seiltrommeln 4.1 und 4.2 sowie den beiden Umlenkrollen 10.1 und 10.2. Das Getriebegehäuse 8 stützt sich innerhalb der Katze 3 auf den beiden Getriebelagern 11.1 und 11.2 und der Drehmomentstütze 12 ab.

Erkennbar werden die Lastseile 5.3 und 5.4 in einer ersten horizontalen Lastführungsebene zwischen der Doppel-Seiltrommel 4.1 bzw. 4.2 und den Umlenkrollen 10.1 bzw. 10.2 geführt, während die Lastseile 5.1 und 5.2 unmittelbar von den Lasttrommeln 4.1 und 4.2 vertikal in einer gemeinsamen vertikalen zweiten Lastführungsebene geführt sind. Die Schwenkachse 13 des Getriebegehäuses 8 verläuft durch die beiden Getriebelager 11.1 und 11.2, sie liegt dabei in einer Ebene 14, die durch den Schnittpunkt der beiden Seüführungsebenen einerseits und die Drehachse der Seiltrommeln 4.1 und 4.2 verläuft. Bei dem dargestellten vertikalen und horizontalen Seilablauf bleiben bei diesen geometrischen Bedingungen die Maßabstände von Seilmitte bis zur Schwenkachse 13 gleich groß, d.h. y ist gleich z.

Bei dieser dargestellten Anordnung des Hubwerkes wird sichergestellt, dass der in der Drehmomentstütze 12 integrierte Kraftaufnehmer 15 die gesamte Summe der Last erfasst, unabhängig von den einzelnen Seilkräften in den Seilsträngen 5.1 bis 5.4. Allerdings ist bei dieser Anordnung eine Aussage über den Schwerpunkt der Last 7 nicht möglich.

Die vorstehend beschriebene Lösung ist in Fig. 3 in einer schematischen 3D-Darstellung nochmals geometrisch vereinfacht dargestellt. Erkennbar sind das Hubwerk 4, die beiden Doppel-Seiltrommeln 4.1 und 4.2 und die beiden Umlenkrollen 10.1 und 10.2. Das Getriebegehäuse 8 stützt sich innerhalb der Katze 3 auf der durch die Getriebelager 11.1 und 11.2 verlaufenden Schwenkachse 13 sowie der Drehmomentenstütze 12 ab. Die Schwenkachse 13 liegt dabei in der strichpunktiert angedeuteten dritten Ebene 14, die durch den Schnittpunkt der beiden Lastführungsebenen und die Drehachse der Seiltrommeln 4.1 und 4.2 verläuft. Wie beschrieben, bleiben die Maßabstände von Seilmitte bis zur Drehachse 13 gleich groß, d.h. y ist gleich z. Dabei beschreibt y den Abstand vom Lastseil 5.1 zur Schwenkachse 13 und z den Abstand vom Lastseil 5.3 zur Schwenkachse 13. Gleiches gilt für die Lastseile 5.2 und 5.4 der anderen Doppel-Seiltrommel. Der in der Drehmomentstütze 12 integrierte, nicht im Detail dargestellte Kraftaufnehmer 15 erfasst bei dieser Anordnung die gesamte Summe der Last, unabhängig von den einzelnen Seilkräften in den Seilsträngen 5.1 bis 5.4.

Eine weitere Alternative der Erfindung ist in Fig. 4 dargestellt, in einer schematischen 3D-Darstellung ist das Hubwerk 4 erkennbar, von dem die beiden Doppel-Seiftrommeln 4.1 und 4.2 und die Umlenkrollen 10.1 und 10.2 dargestellt sind. Das Getriebegehäuse 8 stützt sich innerhalb der Katze 3 auf den beiden Getriebelagern 16.1 und 16.2 ab sowie auf der Drehmomentstütze 17. Die Seilkräfte in den Lastseilen 5.3 und 5.4 werden über die Messachsen 19.1 und 19.2 in den Umlenkrollen 10.1 und 10.2 ermittelt, der in der Drehmomentstütze 17 integrierte Kraftaufnehmer 18 erfasst die Summe der Last aus den einzelnen vertikal wirkenden Seilkräften in den Seilsträngen 5.1 und 5.2. Diese Lösung ermöglicht somit eine separate Erfassung der Seilkräfte auf beiden Getriebeseiten, eine Aussage über den Schwerpunkt der Last 7 kann mit dieser Anordnung nicht getroffen werden.

Die Darstellung in Fig. 5 zeigt eine weitere Alternative der Erfindung, auch hier ist das Hubwerk mit 4 bezeichnet. Die beiden Doppel-Seiltrommeln tragen die Positionsziffern 4.1 und 4.2. Die Lastseile 5.3 und 5.4 sind über die Umlenkrollen 10.1 und 10.2 geführt, die wie bei der Lösung nach Fig. 4 mit Messachsen 19.1 und 19.2 versehen sind und ein separates Erfassen der Seilkräfte in den Seilsträngen 5.3 und 5.4 ermöglichen. Das Getriebegehäuse 8 stützt sich innerhalb der Katze 3 auf dem Getriebelager 20 und den beiden Drehmomentstützen 21.1 und 21.2 ab. In den Drehmomentstützen 21.1 und 21.2 sind integrierte Kraftaufnehmer 22.1 und 22.2 vorgesehen, die einzeln die vertikal wirkenden Seilkräfte in den Seilsträngen 5.1 und 5.2 erfassen. Dazu sind die folgenden Daten bekannt:
Die konstanten Messwerte in den Kraftaufnehmern 22.1 und 22.2, der konstante Drehmomentstützenabstand a, die Geometrie des Rillenprofils der Seiltrommel, die von der jeweiligen Hubhöhe abhängigen Maßabstände x, die sich beim Auf- und Abwickeln der Seile verändern. Diese variablen Daten werden elektronisch übermittelt und überwacht, wie dies im Stand der Technik bekannt ist.

Die Seilkräfte in den Seilsträngen 5.3 und 5.4 wurden separat ermittelt, so dass nunmehr alle Seilkräfte jedes einzelnen Seilstranges 5.1 bis 5.4 bekannt und auswertbar sind. Durch die exakte Erfassung dieser Seilkräfte ist bei dieser Anordnung der Hubwerkslagerung eine Aussage über die Lage des Schwerpunktes der Last 7 möglich.

### Bezugszeichenliste

- Brückenkran: 1
- Brücke: 2
- Katze: 3
- Hubwerk: 4
- Doppel-Seiltrommel: 4.1; 4.2
- Lastseile: 5.1 bis 5.4
- Lastaufnahmemittel: 6
- Last: 7
- Getriebegehäuse: 8
- Antriebsmotor: 9
- Umlenkrollen: 10.1; 10.2
- Getriebelager: 11.1; 11.2
- Drehmomentstütze: 12
- Schwenkachse: 13
- Ebene: 14
- Kraftaufnehmer: 15
- Getriebelager: 16.1; 16.2
- Drehmomentstütze: 17
- Kraftaufnehmer: 18
- Messachsen: 19.1; 19.2
- Getriebelager: 20
- Drehmomentstütze: 21.1; 21.2
- Kraftaufnehmer: 22.1; 22.2

## Patentansprüche

1. Hubwerk (4), insbesondere Hubwerk eines Kranes für den Containerumschlag, mit einer Einrichtung zur Lasterfassung, mit mindestens einer Seiltrommel (4.1, 4.2), mindestens einem Antriebsmotor (9), sowie einem zwischen Antriebsmotor (9) und Seiltrommel (4.1, 4.2) angeordnetem Hubwerksgetriebe, das in einem einseitig am Hubwerksrahmen abgestützten Hubwerksgetriebegehäuse (8) angeordnet ist, wobei das Hubwerksgetriebegehäuse (8) im Bereich eines stirnseitigen Endes um eine parallel zur Seiltrommelachse verlaufende Achse schwenkbar gelagert ist und im Bereich seines anderen stirnseitigen Endes auf mindestens einer Drehmomentstütze (17) abstützbar ist, der eine Meßeinrichtung zur indirekten Erfassung der an den Seilen (5.1 bis 5.4) hängenden Last zugeordnet ist,
**dadurch gekennzeichnet,**
**daß** das Hubwerk (4) zwei achsgleiche synchron antreibbare Doppel-Seiltrommeln (4.1 und 4.2) aufweist, mit jeweils einem gleichsinnig auf und abwickelbaren Lastseilpaar (5.1 bis 5.4), jeweils ein Lastseil (5.3; 5.4) jedes Lastseilpaares (5.1; 5.3 und 5.2; 5.4) in einer gemeinsamen ersten, im wesentlichen horizontal verlaufenden, die Doppel-Seiltrommeln (4.1 und 4.2) tangierenden Lastführungsebene geführt und um Umlenkrollen (10.1; 10.2) in die Vertikale umgeleitet ist, und die beiden anderen Lastseile (5.1; 5.2) jedes Lastseilpaares (5.1; 5.3 bzw. 5.2; 5.4) in einer gemeinsamen zweiten, die Doppel-Seiltrommeln (4.1 und 4.2) tangierenden Lastführungsebene vertikal geführt sind.

2. Hubwerk nach Anspruch 1,
**dadurch gekennzeichnet,**
**daß** sich die erste und die zweite Lastführungsebene in einer dritten Ebene(14)schneiden, die durch die Drehachse der Doppel-Seiltrommeln(4.1 und 4.2)und die Schwenkachse(13) des Hubwerksgetriebes(8)verläuft, die auf der den Umlenkrollen(10.1 und 10.2)und der Drehmomentstütze(12)abgewandten Seite des Getriebegehäuses(8)vorgesehen ist und daß der Drehmomentstütze(12)ein Kraftaufnehmer(15)zur Erfassung der Gesamtsumme der wirkenden Seilkräfte zugeordnet ist.

3. Hubwerk nach Anspruch 1,
**dadurch gekennzeichnet,**
**daß** die Schwenkachse(13)auf der den Umlenkrollen(10.1 und 10.2)zugewandten und der Drehmomentstütze(17)abgewandten Seite des Getriebegehäuses(8)vorgesehen ist, daß in den Umlenkrollen(10.1 und 10.2)Meßachsen(19.1;19.2)zum Erfassen der dort vertikal wirkenden Seilkräfte der umgelenkten Lastseile(5.3 und 5.4)angeordnet sind und daß die Seilkräfte der vertikal geführten anderen Lastseile(5.1 und 5.2)in dem Kraftaufnehmer(18)der den Lastseilen(5.1 und 5.2)benachbarten Drehmomentstütze (17)erfaßbar sind.

4. Hubwerk nach Anspruch 1,
**dadurch gekennzeichnet,**
**daß** die Seilkräfte der in der zweiten Lastführungsebene vertikal geführten Lastseile(5.1 und 5.2)in den Kraftaufnehmern(22.1 und 22.2)von zwei den Lastseilen(5.1 und 5.2)benachbarten voneinander beabstandeten Drehmomentstützen(21.1 und 21.2)erfaßbar sind, deren geometrischen Anordnung in Bezug auf das Getriebegehäuse(8)und die Abstände(x)zu den Lastseilen(5.1 und 5.2)eindeutig bestimmbar ist, wobei die Schwenkachse des Getriebegehäuses(8)Kippbewegungen zuläßt

5. Hubwerk nach Anspruch 1,
**dadurch gekennzeichnet,**
**daß** die variablen Daten der Seilabstände innerhalb der zweiten Lastführungsebene elektronisch ermittelt und überwacht werden.

## Claims

1. Hoisting gear (4), in particular hoisting gear of a crane for container handling, having a device for load detection, having at least one cable drum (4.1, 4.2), at least one drive motor (9), and a hoisting gear mechanism which is disposed between the drive motor (9) and the cable drum (4.1, 4.2) and is disposed in a hoisting gear mechanism housing (8) which is supported on one side on the hoisting gear frame, wherein the hoisting gear mechanism housing (8) is mounted in the region of an end-face end in such a way as to be pivotable about an axis extending in parallel with the cable drum axis and is able to be supported in the region of its other end-face end on at least one torque support (17) which is allocated a measuring device for indirect detection of the load suspended on the cables (5.1 to 5.4),
**characterised in that**
the hoisting gear (4) comprises two coaxial synchronously drivable double cable drums (4.1 and 4.2) each having a load cable pair (5.1 to 5.4) which can be wound and unwound in the same direction, in each case a load cable (5.3; 5.4) of each load cable pair (5.1; 5.3 and 5.2; 5.4) is guided in a common first substantially horizontally extending load guiding plane tangential to the double cable drums (4.1 and 4.2) and is diverted into the vertical direction around diverting rollers (10.1; 10.2), and the two other load cables (5.1; 5.2) of each load cable pair (5.1; 5.3 and 5.2; 5.4) are vertically guided in a common second load-guiding plane tangential to the double cable drums (4.1 and 4.2).

2. Hoisting gear as claimed in claim 1, **characterised in that** the first and second load guiding planes intersect in a third plane (14) which extends through the rotational axis of the double cable drums (4. 1 and 4.2) and the pivot axis (13) of the hoisting gear mechanism (8), which pivot axis is provided on the side of the mechanism housing (8) remote from the diverting rollers (10.1 and 10.2) and the torque support (12), and that the torque support (12) is allocated a force transducer (15) to detect the overall total of the active cable forces.

3. Hoisting gear as claimed in claim 1, **characterised in that** the pivot axis (13) is provided on the side of the mechanism housing (8) facing the diverting rollers (10.1 and 10.2) and remote from the torque support (17), that in the diverting rollers (10.1 and 10.2) measuring spindles (19.1; 19.2) are disposed for detecting the cable forces, acting vertically at that location, of the diverted load cables (5.3 and 5.4), and that the cable forces of the vertically guided other load cables (5.1 and 5.2) can be detected in the force transducer (18) of the torque support (17) which adjoins the load cables (5.1 and 5.2).

4. Hoisting gear as claimed in claim 1, **characterised in that** the cable forces of the load cables (5.1 and 5.2) which are vertically guided in the second load-guiding plane, can be detected in the force transducers (22.1 and 22.2) of two mutually spaced torque supports (21.1 and 21.2) which adjoin the load cables (5.1 and 5.2), the geometric arrangement of which torque supports in relation to the mechanism housing (8) and the distances (x) to the load cables (5.1 and 5.2) being clearly determinable, wherein the pivot axis of the mechanism housing (8) permits tilting movements.

5. Hoisting gear as claimed in claim 1, **characterised in that** the variable data of the cable spacings within the second load-guiding plane are electronically detected and monitored.

## Revendications

1. Treuil de levage (4), en particulier treuil de levage d'une grue pour la manutention de conteneurs, avec un dispositif de détermination de la charge, avec au moins un tambour à câble (4.1, 4.2), au moins un moteur d'entraînement (9), de même qu'une transmission de treuil disposée entre le moteur d'entraînement (9) et le tambours à câble (4.1, 4.2), qui est disposée dans un carter (8) de transmission de treuil s'appuyant d'un côté sur un châssis de treuil, le carter (8) de transmission de treuil étant monté à pivotement autour d'un axe parallèle à l'axe du tambour à câble, dans la région d'une extrémité frontale, et pouvant s'appuyer, dans la région de son autre extrémité frontale, sur au moins un élément de réaction anti-couple (17) auquel est associé un dispositif de mesure pour la détermination indirecte de la charge suspendue aux câbles (5.1 à 5.4),
**caractérisé en ce que**
le treuil (4) présente deux doubles tambours à câbles (4.1 et 4.2) de même axe, entraînés en synchronisme, avec chaque fois une paire de câble porteur (5.1 à 5.4) envidés et dévidés dans le même sens, un câble porteur (5.3; 5.4) de chaque paire de câble porteurs (5.1; 5.3 et 5.2; 5.4) est guidé dans un premier plan commun de transport de la charge, sensiblement horizontal, tangent aux doubles tambours à câbles (4.1 et 4.2), et est dévié verticalement autour d'une poulie de renvoi (10.1; 10.2), et les deux autres câbles porteurs (5.1; 5.2) de chaque paire de câbles (5.1; 5.3, respectivement 5.2; 5.4) sont guidés verticalement dans un second plan commun de transport de la charge, tangent aux doubles tambours à câbles (4.1 et 4.2).

2. Treuil de levage selon la revendication 1,
**caractérisé en ce que** le premier et le second plans de transport de la charge se coupent dans un troisième plan (14) qui passe par l'axe de rotation des doubles tambours à câbles (4.1 et 4.2) et l'axe de pivotement (13) de la transmission de treuil (8), qui est prévu sur la face du carter (8) de la transmission écartée des poulies de renvoi (10.1 et 10.2) et de l'élément de réaction anti-couple (12), et **en ce qu'**un détecteur de force (15) pour déterminer la somme des forces agissant dans les câbles est associé à l'élément de réaction anti-couple (12).

3. Treuil de levage selon la revendication 1,
**caractérisé en ce que**
l'axe de pivotement (13) est prévu sur la face du carter (8) de la transmission tournée vers les poulies de renvoi (10.1 et 10.2) et opposée à l'élément de réaction anti-couple (17), **en ce que** des axes de mesure (19.1; 19.2) sont prévus dans les poulies de renvoi (10.1 et 10.2) pour déterminer les forces dans les câbles porteurs déviés (5.3 et 5.4), agissant verticalement à cet endroit, et **en ce que** les forces dans les autres câbles porteurs guidés verticalement (5.1 et 5.2) peuvent être déterminées dans le détecteur de force (18) de l'élément de réaction anti-couple (17) voisin des câbles porteurs (5.1 et 5.2).

4. Treuil de levage selon la revendication 1,
**caractérisé en ce que**
les forces agissant dans les câbles porteurs (5.1 et 5.2) guidés verticalement dans le deuxième plan de transport de la charge, peuvent être déterminées dans les capteurs de force (22.1 et 22.2) de deux éléments de réaction anti-couple (21.1 et 21.2) disposés à l'écart l'un de l'autre, à proximité de deux des câbles porteurs (5.1 et 5.2), dont la disposition géométrique par rapport au carter (8) de transmission, et la distance (x) aux câbles porteurs (5.1 et 5.2) peut être déterminée de manière non équivoque, dans lequel l'axe de pivotement du carter (8) de transmission permet des mouvements de basculement.

5. Treuil de levage selon la revendication 1,
**caractérisé en ce que**
les données variables concernant les distances des câbles à l'intérieur du second plan de transport de la charge sont déterminées et contrôlées de manière électronique.
